# EUROPÄISCHE PATENTSCHRIFT

(11) **EP 4 504 022 B1**
(45) Veröffentlichungstag und Bekanntmachung des Hinweises auf die Patenterteilung: **30.07.2025**
(21) Anmeldenummer: 23712511.7
(22) Anmeldetag: 17.03.2023
(51) Int. Cl.: A47L 15/24, A47L 15/42

(54) **TRANSPORT-GESCHIRRSPÜLMASCHINE MIT EINEM SCHMUTZAUSTRAGSYSTEM**
TRANSPORT DISHWASHER COMPRISING A DIRT-DISCHARGE SYSTEM
LAVE-VAISSELLE À AVANCEMENT AUTOMATIQUE COMPRENANT UN SYSTÈME D'ÉVACUATION DES SALETÉS

(30) Priorität: 04.04.2022 DE 102022108024
(43) Veröffentlichungstag der Anmeldung: 12.02.2025
(73) Patentinhaber: Winterhalter Product & Technology GmbH, 88074 Meckenbeuren (DE)
(72) Erfinder: TRAUTMANN, Stefan, 88379 Guggenhausen (DE); THURN, Michael, 88326 Aulendorf (DE); HAGER, Hans Peter, 88094 Oberteuringen (DE)
(74) Vertreter: Appelt, Christian W.
(86) Internationale Anmeldenummer: PCT/EP2023/056920
(87) Internationale Veröffentlichungsnummer: WO 2023/194072

(56) Entgegenhaltungen:
- CN-A- 113 303 744
- US-A- 1 605 961
- US-A- 3 067 757

## Beschreibung

Die vorliegende Erfindung betrifft eine Transport-Geschirrspülmaschine mit einem Schmutzaustragsystem zur Aufnahme von zu reinigenden Gerätschaften oder Spülgut, die durch die Transportspülmaschine geführt werden können.

Solche Transport-Geschirrspülmaschinen umfassen Transportbänder oder ähnliche Transportvorrichtungen, mittels denen zu reinigendes Spülgut in einer Transportebene durch die Transport-Geschirrspülmaschine befördert wird, wobei das Spülgut mittels Sprühdüsen mit einer oder mehreren Reinigungsmitteln und/oder Wasser besprüht bzw. beaufschlagt und dadurch gereinigt wird.

Durch das Beaufschlagen des Spülguts mit Reinigungsmittel und/oder Wasser durch die Sprühdüsen werden Verschmutzungen von der Oberfläche des Spülguts gelöst und in den Reinigungsprozess eingetragen. Durch Siebe und Filtrationseinrichtungen werden diese Verschmutzungen von dem Prozesswasser getrennt, oder die Verschmutzungen werden durch das Prozesswasser beim Verlassen des Systems ausgetragen.

Solche Transport-Geschirrspülmaschinen sind beispielsweise aus der DE 10 2017 110 046 A1 oder aus der EP 2 485 631 B1 bekannt.

Aus der US 3 067 757 A ist ferner eine Geschirrspülmaschine mit einem Abstreifer bekannt, der dazu geeignet ist, groben Schmutz zu entfernen.

Aus der KR 10 2 279 573 B1 ist ferner eine Geschirrspülmaschine bekannt, die eine Filterplatte umfasst, die einen Schmutzaustrag ermöglicht.

Weitere Transportgeschirrspülmaschinen, die einen allgemeinen Hintergrund des Standes der Technik darstellen, sind aus der US 2015/0320287 A1, der FR 2 760 624 A1, der US 1 605 961 A oder der CN 113 303 744 A bekannt.

Es ist eine Aufgabe der vorliegenden Erfindung, solche Transport-Geschirrspülmaschinen zu verbessern.

Diese Aufgabe wird durch eine Transport-Geschirrspülmaschine mit einem Schmutzaustragsystem nach Anspruch 1 gelöst.

Die Ansprüche 2 bis 15 betreffen besonders bevorzugte Ausführungsformen der Transport-Geschirrspülmaschine nach Anspruch 1.

Gemäß der Erfindung wird eine Transport-Geschirrspülmaschine mit einem Schmutzaustragsystem zur Verfügung gestellt, wobei die Transport-Geschirrspülmaschine mit Sprühdüsen zur Abgabe von Reinigungsflüssigkeit versehen ist. Das Schmutzaustragsystem der erfindungsgemäßen Transport-Geschirrspülmaschine umfasst ein Sammelblech und ein sich daran anschließendes Entwässerungsblech und eine sich an das Entwässerungsblech anschließende Siebkassette.

Das Entwässerungsblech kann dabei direkt an das Sammelblech anschließen, es ist aber auch möglich, dass zwischen Entwässerungsblech und Sammelblech ein Abstand vorgesehen ist. Dieser Abstand kann durch ein Überbrückungselement oder ein Verbindungselement überbrückt werden oder die beiden Elemente können durch ein solches Element miteinander verbunden werden. Es ist auch möglich, dass sich Entwässerungsblech und Sammelblech zumindest teilweise überlappen.

Ebenso kann sich die Siebkassette direkt an das Entwässerungsblech anschließen, es ist aber auch möglich, dass zwischen Siebkassette und Entwässerungsblech ein Abstand vorgesehen ist. Auch dieser Abstand kann durch ein Überbrückungselement oder ein Verbindungselement überbrückt werden, oder die beiden Elemente können durch ein solches Element miteinander verbunden werden. Auch in diesem Fall ist es möglich, dass sich Siebkassette und Entwässerungsblech zumindest teilweise überlappen.

Die einzelnen Elemente des Schmutzaustragsystems, insbesondere das Sammelblech, das Entwässerungsblech und/oder die Siebkassette, können aus unterschiedlichen Materialien hergestellt werden, insbesondere aus Kunststoffmaterialien oder aus Metallen oder aus Kombinationen dieser Materialien.

Das Schmutzaustragsystem ist dabei so ausgebildet, dass es beim Einsatz in eine Transport-Geschirrspülmaschine unterhalb einer Transportebene der Transport-Geschirrspülmaschine angeordnet ist, wobei sich zumindest das Sammelblech oberhalb zumindest einiger der Sprühdüsen der Transport-Geschirrspülmaschine befindet.

Das Sammelblech umfasst erfindungsgemäß mehrere Aussparungen, die so angeordnet sind, dass beim Einsatz in die Transport-Geschirrspülmaschine Reinigungsflüssigkeit von den Sprühdüsen durch die Aussparungen abgegeben werden kann. Die Sprühdüsen geben ein Reinigungsmittel oder eine Reinigungsflüssigkeit ab, diese wird durch die Aussparungen in Richtung auf das zu reinigende Spülgut abgegeben, das in einer Transportebene, bevorzugt auf einem Transportband, und in Transportrichtung durch die Transport-Geschirrspülmaschine befördert wird.

Sowohl das Sammelblech als auch das Entwässerungsblech sind abfallend geneigt angeordnet, sodass eine Flüssigkeit, die auf das Sammelblech und/oder das Entwässerungsblech gelangt, aufgrund der Schwerkraft entlang der geneigten Ebene abgeführt wird bzw. abfließen kann. Sowohl das Sammelblech als auch das Entwässerungsblech sind dabei um einen vorbestimmten Winkel abfallend geneigt bzw. um einen vorbestimmten Winkel zur Horizontalen geneigt, wobei der vorbestimmte Winkel bevorzugt in einem Bereich von 2° bis 10°, besonders bevorzugt in einem Bereich von 2° bis 5° relativ zur Horizontalen liegt.

Sowohl das Sammelblech als auch das Entwässerungsblech sind dabei so ausgebildet, dass sie beim Einsatz in eine Transport-Geschirrspülmaschine in eine Richtung entgegen einer Transportrichtung abfallend geneigt sind, sodass eine Flüssigkeit, die auf das Sammelblech und/oder das Entwässerungsblech gelangt, aufgrund der Schwerkraft entgegen der Transportrichtung der Transport-Geschirrspülmaschine abgeführt wird.

Das Entwässerungsblech umfasst erfindungsgemäß einen oder mehrere gelochte Bereiche mit Lochungen, ferner umfasst die Siebkassette Seitenwände und einen Boden mit Lochungen.

Die erfindungsgemäße Transport-Geschirrspülmaschine mit Schmutzaustragsystem hat den Vorteil, dass Verschmutzungen und insbesondere Schmutzpartikel zu einem sehr frühzeitigen Zeitpunkt vom Prozesswasserstrom getrennt werden, sodass eine möglichst geringe Kontaktzeit mit der Spüllauge besteht. Dies wiederum hat den weiteren Vorteil, dass die Schmutzpartikel nicht oder zumindest zu einem deutlich geringeren Ausmaß durch die Prozesslauge zersetzt werden, sodass sie möglichst als größere Agglomerate entfernt werden können. Dadurch wird auch vermieden, dass eine übermäßige Menge an Reinigungsmittel an diesen ausgetragenen Partikeln verbraucht wird, da die Partikel frühzeitig als größere Agglomerate ausgeschleust werden können.

Damit unterscheidet sich die erfindungsgemäße Transport-Geschirrspülmaschine mit einem Schmutzaustragsystem grundsätzlich von Systemen gemäß dem Stand der Technik, bei denen ein Siebsystem oder Filtrationseinrichtungen lediglich in einer Tankvorrichtung oder zur Abdeckung einer Tankvorrichtung oder alternativ in externen Zuführ- oder Abführ-Leitungen für Prozesswasser vorgesehen sind.

Die Transport-Geschirrspülmaschine der vorliegenden Erfindung stellt daher sicher, dass die Schmutzpartikel so bald wie möglich und mittels eines begrenzten Volumenstroms an Prozesswasser aus dem Spülprozess ausgetragen werden und in einer Siebkassette gesammelt werden. Dadurch wird der Quellprozess der Schmutzpartikeln, der die mechanische Festigkeit der Schmutzpartikel herabsetzt und daher zu einem frühzeitigen Zerfallen der Schmutzpartikeln in kleinere Bestandteile führt, herabgesetzt bzw. verringert.

Der Transport der Schmutzpartikel von dem Sammelblech über das Entwässerungsblech bis in die Siebkassette erfolgt automatisch durch Prozesswasser, das auf das Sammelblech und das Entwässerungsblech gelangt und aufgrund der Schwerkraft und der Neigung der Bleche die Schmutzpartikel in die Siebkassette mitnimmt. Dieser automatische oder auch passive Transport wird ferner dadurch unterstützt, dass beim Aufprall eines Prozesswasser-Tropfens auf das Sammelblech oder das Entwässerungsblech ein Impuls auf die Siebfläche übertragen wird, der wiederum einen Impuls auf die sich auf dem Sammelblech oder dem Entwässerungsblech befindlichen Verschmutzungspartikel ausübt, sodass diese auch aufgrund der Hangabtriebskraft in Richtung auf die Siebkassette bewegt werden. Da sich die Siebkassette auf einem tieferen geodätischen Niveau befindet als das Entwässerungsblech, ferner sich das Entwässerungsblech auf einem tieferen geodätischen Niveau befindet als das Sammelblech, werden die Schmutzpartikel automatisch in die Siebkassette transportiert, ohne dass hierzu weitere aktive Mittel erforderlich wären.

Insgesamt wird damit die Wirksamkeit des Reinigungsprozesses erhöht, der Reinigungsprozess wird weniger durch sich noch im System befindende Verschmutzungen und Schmutzpartikel gestört, der Verbrauch an Reinigungsmittel wird gesenkt, so dass ein wirksameres und effektiveres Reinigen und eine frühzeitige und effektive Absonderung von Schmutzpartikeln ermöglicht wird.

Bei einer bevorzugten Ausführungsform überlappen sich das Sammelblech und das Entwässerungsblech in Transportrichtung teilweise, ferner ist es optional bevorzugt, dass sich das Entwässerungsblech und die Siebkassette in Transportrichtung ebenfalls teilweise überlappen. Damit wird ein effektiver Übergang und Transport von Schmutzpartikeln vom Sammelblech auf das Entwässerungsblech und schließlich in die Siebkassette ermöglicht, was einen reibungslosen und effektiven Austrag der Schmutzpartikel ermöglicht

Bei einer besonders bevorzugten Ausführungsform ist die Siebkassette lösbar und/oder abnehmbarer an dem Entwässerungsblech und/oder an Führungen, Halterungen oder sonstigen Elementen der Transport-Geschirrspülmaschine befestigbar. Dies hat den Vorteil, dass die Siebkassette unabhängig von den anderen Elementen des Schmutzaustragsystems, insbesondere unabhängig von dem Sammelblech und dem Entwässerungsblech, abgenommen und aus der Geschirrspülmaschine entnommen werden kann, dies gegebenenfalls auch während des Betriebs der Spülmaschine. Damit können die in der Siebkassette gesammelten Schmutzpartikeln entsorgt werden, die Siebkassette kann geleert werden und wieder in das System eingesetzt werden. Der Betrieb der Spülmaschine braucht dabei nicht unterbrochen werden.

Bei einer bevorzugten Ausführungsform ist die Siebkassette oder eine Aufnahme oder einer Halterung der Siebkassette mit einem Anschlag ausgebildet, welcher es erforderlich macht, dass ein Benutzer oder Bediener zur Entnahme der Siebkassette diese zuerst anheben muss und bei erneutem Einsetzen der Siebkassette diese über oder hinter den Anschlag positionieren muss. Hierdurch wird dem Benutzer, insbesondere beim erneuten Einsetzen und korrektem Einlegen der Siebkassette, automatisch eine haptische Rückmeldung gegeben, die ihn darüber informiert, dass die Siebkassette wieder in einem korrekten, betriebsbereiten Zustand eingesetzt ist.

Bei einer besonders bevorzugten Ausführungsform sind die Aussparungen in dem Sammelblech kreisförmig oder im wesentlichen kreisförmig oder in Form eines Ovals oder in Form einer Ellipse ausgebildet oder diesen Formen angenähert. Bei einer anderen Ausführungsform können die Aussparungen auch rechteckige oder im wesentlichen rechteckig, insbesondere quadratisch, ausgebildet sein. Mit einer solchen Form können die Aussparungen insbesondere gut an den Abstrahlkegel der Sprühdüsen angepasst werden, sodass insbesondere sichergestellt wird, dass sämtliche Reinigungsflüssigkeit, die von den Sprühdüsen abgegeben wird, auch auf das zu reinigende Spülgut trifft, sodass eine effektive Entfernung der Schmutzpartikel von dem Spülgut sichergestellt wird. Gleichzeitig kann damit erreicht werden, dass das Sammelblech eine möglichst große Fläche aufweist, so dass die Schmutzpartikel, die von dem Spülgut gelöst werden, möglichst frühzeitig und möglichst vollständig und effektiv direkt nach dem Lösen von dem Spülgut aufgefangen und nachfolgend abgeführt werden können.

Bevorzugt haben die Aussparungen einen Durchmesser in einem Bereich von ca. 30 mm bis 40 mm, besonders bevorzugt in einem Bereich von ca. 32 mm bis ca. 36 mm. In dem Falle, dass die Aussparungen keinen kreisförmigen oder im wesentlichen kreisförmigen Querschnitt aufweisen, werden Aussparungen vorgesehen, die eine ähnliche Querschnittsfläche aufweisen, wie sie mit den oben genannten Durchmessern erzielt wird. Bevorzugte Querschnittsflächen haben eine Größe in einem Bereich von 2000 mm² bis 5500 mm², besonders bevorzugt einem Bereich von 3000 mm² bis 4000 mm².

Besonders bevorzugt sind dabei die Aussparungen in dem Sammelblech konisch zulaufend ausgebildet, so dass die Aussparungen an einer Oberseite des Sammelblechs eine größere Öffnung oder Fläche aufweisen als die Aussparungen an einer Unterseite des Sammelblech. Damit können die Aussparungen noch genauer an den Abstrahlkegel der Sprühdüsen angepasst werden, so dass die oben beschriebenen Vorteile noch weiter verstärkt werden. Bei einer anderen Ausführungsform können die Aussparungen auch zylindrisch oder im Wesentlichen zylindrisch ausgebildet sein.

Bei einer weiteren bevorzugten Ausführungsform sind an der Oberseite des Sammelblechs und um die Aussparungen herum, bevorzugt um alle Aussparungen oder alternativ um einige Aussparungen, Erhöhungen oder Vorsprünge vorgesehen, die sich von der Oberfläche des Sammelblechs erstrecken. Solche Erhöhungen oder Vorsprünge können verhindern, dass überströmende Lauge und/oder Schmutzpartikel, die von dem Spülgut gelöst werden, durch die Aussparungen auf die Sprühdüsen oder in deren Nähe fallen und gegebenenfalls die Abstrahlcharakteristik stören. Eine Verschmutzung der Sprühdüsen wird damit vermieden, ferner wird sichergestellt, dass möglichst viele Schmutzpartikel durch das Sammelblech aufgefangen und nachfolgend über das Entwässerungsblech in die Siebkassette abgeführt werden können.

Bei einer weiteren bevorzugten Ausführungsform umfasst das Sammelblech an seinem dem Entwässerungsblech abgewandten Ende eine Rückwand und/oder an seinen beiden Seiten jeweils Seitenwände, wobei sich diese Rückwand bevorzugt über die gesamte Breite des dem Entwässerungsblech abgewandten Ende oder sich die Seitenwände bevorzugt über die gesamte Länge der Seiten des Sammelblech erstrecken. Damit wird sichergestellt, dass Schmutzpartikel, die von dem Sammelblech aufgefangen werden, nicht von dem Sammelblech fallen können, sondern zuverlässig, unterstützt durch die auf das Sammelblech fallende Flüssigkeit, in Richtung auf das Entwässerungsblech weitergeleitet werden, um dann schließlich in die Siebkassette geführt zu werden.

Bei einer weiteren bevorzugten Ausführungsform ist das Entwässerungsblech in einer Richtung senkrecht zur Transportrichtung breiter als das Sammelblech. Hierdurch wird auf besonders einfache Weise sichergestellt, dass Schmutzpartikel, die von dem Prozesswasser von dem Sammelblech auf das Entwässerungsblech mitgenommen werden bzw. aufgrund der Schräge und einer Impulswirkung der auf das Sammelblech fallenden Prozesswasser-Tropfen, vollständig auf das Entwässerungsblech gelangen und nicht etwa seitlich neben das Entwässerungsblech fallen. Hiermit wird weitgehend vermieden, dass die Verschmutzungen bzw. die Verschmutzungspartikel länger in einem Bereich verbleiben, in dem die Sprühdüsen direkt oder indirekt Prozesswasser auf die Verschmutzungen bzw. die Verschmutzungspartikel abgeben würden, was dazu führen würde, dass sie dann weiter zerkleinert und/oder zersetzt würden, was zu den oben beschriebenen Nachteilen führen würde.

Bei einer weiteren bevorzugten Ausführungsform weist das Entwässerungsblech an seinem der Siebkassette zugewandten Ende eine Erhebung auf, die sich über die gesamte Breite des Entwässerungsblechs in einer Richtung senkrecht zur Transportrichtung erstreckt. Damit entsteht eine Art "Wehr", sodass am tieferen Ende des Entwässerungsblechs die Partikel und das Prozesswasser bis zu einem gewissen Grad aufgestaut werden. Dies wirkt sich positiv auf die Entwässerung des Schmutzes bzw. der Verschmutzungspartikel aus.

Bevorzugt ist diese Erhebung in einer Querschnittsrichtung senkrecht zur Ebene des Entwässerungsblech und in Transportrichtung so ausgebildet, dass sie eine gekrümmte, eine bogenförmige oder eine kreisförmige Oberfläche bzw. einen entsprechenden gekrümmten, bogenförmigen oder kreisförmigen Teilquerschnitt aufweist. Dadurch wird insbesondere die Fließgeschwindigkeit des Wassers im Bereich diese Erhebung verringert, was sich ebenfalls positiv auf die Entwässerung der sich auf dem Entwässerungsblech befindlichen Verschmutzungspartikel auswirkt. Letztendlich wird damit der Entwässerungsprozess unterstützt, sodass möglichst wenig Prozesswasser im Kreislauf erforderlich ist beziehungsweise Prozesswasser möglichst schnell wieder zur weiteren Verwendung zurückgeführt werden kann.

Bei einer weiteren bevorzugten Ausführungsform umfasst das Entwässerungsblech an seinem dem Sammelblech zugewandten Ende eine Rückwand oder einen Überleitungssteg, so dass ein Transport der Verschmutzungspartikel vom Sammelblech auf das Entwässerungsblech möglichst reibungslos verläuft, insbesondere alle Verschmutzungspartikel, die sich auf dem Sammelblech angesammelt haben, auch zuverlässig auf das Entwässerungsblech transportiert werden. Ferner bevorzugt umfasst das Entwässerungsblech an seinen beiden Seiten jeweils Seitenwände, die sich bevorzugt über die gesamte Länge der Seiten des Sammelblechs erstrecken. Hiermit wird sichergestellt, dass die Verschmutzungspartikel zuverlässig auf dem Entwässerungsblech und schließlich in die Siebkassette geführt werden können, ohne seitlich vom Entwässerungsblech herabzufallen.

Bei einer bevorzugten Ausführungsform sind Sammelblech und Entwässerungsblech um den gleichen vorbestimmten Winkel geneigt, sodass eine gleichmäßige Strömungsgeschwindigkeit oder eine gleichmäßige Transportgeschwindigkeit der Verschmutzungspartikel, hervorgerufen auch durch die Impulse, die durch herabfallende Prozesswassertropfen auf die Bleche ausgeübt werden, wie oben beschrieben, unterstützt wird.

Bei einer bevorzugten Ausführungsform umfasst das Entwässerungsblech gelochte Bereiche und nicht gelochte Bereiche. Die gelochten Bereiche weisen bevorzugt die Form von länglichen Rechtecken auf, wobei die längeren Seitenkanten bevorzugt eine Länge von ca. 120-160 mm, besonders bevorzugt eine Länge von ca. 130-150 mm aufweisen, während die kürzeren Seitenkanten bevorzugt eine Länge von ca. 10-50 Millimeter, besonders bevorzugt von 20-40 mm aufweisen. Die gelochten Bereiche sind bevorzugt zueinander parallel angeordnet und in Transportrichtung bzw. in Maschinenlaufrichtung ausgerichtet. Bevorzugt sind die nicht gelochten Bereiche in einer Richtung quer zur Transportrichtung schmaler ausgeführt als die gelochten Bereiche. Durch diese Ausgestaltung wird ein besonders effektiver Transport von Schmutzpartikeln und gleichzeitig eine effektive Entwässerung sichergestellt.

Bei einer besonders bevorzugten Ausführungsform ist die Siebkassette mit Seitenwänden an allen Seiten versehen, wobei sich die Seitenwände über eine vorbestimmte Höhe über den Boden der Siebkassette erstrecken. Dadurch wird sichergestellt, dass sich die Verschmutzungspartikel, die in die Siebkassette transportiert werden, in der Siebkassette sammeln und aus dieser nicht oder nur sehr schwer wieder austreten können.

Die in der Siebkassette gesammelten Verschmutzungspartikel werden auch innerhalb der Siebkassette durch die Lochungen in dem Boden weiter entwässert. Bevorzugte Höhen der Seitenwände der Siebkassette liegen einem Bereich von 10 mm bis 50 mm, insbesondere einem Bereich von 20 mm bis 50 mm.

Eine weitere, besonders bevorzugte Ausführungsform weist zumindest in einer der Seitenwände der Siebkassette Lochungen, insbesondere Langlöcher auf. Diese Lochungen in der Seitenwand oder auch in mehreren Seitenwänden können eine Notlaufeigenschaft sichern, so dass auch bei einem Verstopfen der Siebfläche im Bodenbereich der Siebkassette eine Entwässerung der Siebkassette stattfinden kann.

Die Lochungen im Bodenbereich der Siebkassette weisen einen Durchmesser von bevorzugt 2-5 mm, insbesondere 2-3 mm auf, wobei natürlich auch unterschiedliche Formen an Lochungen vorgesehen sein können, mit ähnlichen Lochquerschnitten. Die Lochungen in der oder in den Seitenwänden der Siebkassette sind bevorzugt als Langlöcher ausgebildet. Bei einer bevorzugten Ausführungsform sind die Langlöcher 10 mm bis 15 mm lang, beispielsweise 12 mm lang, und sie weisen eine Breite von 2 mm bis 5 mm, beispielsweise von 3 mm, auf.

Bei einer besonderen Ausführungsform ist das Schmutzaustragsystem so ausgebildet, dass das Sammelblech von einer Betriebsposition in eine Wartungsposition gebracht werden kann. Bevorzugt umfasst das Sammelblech ein Scharnier oder ist über ein Scharnier mit anderen Bauteilen des Schmutzaustragsystems verbunden, wobei das Sammelblech von der Betriebsposition in die Wartungsposition und umgekehrt relativ zu anderen Bauteilen des Schmutzaustragsystems gedreht oder verkippt werden kann. Das Schmutzaustragsystem ist dabei so ausgebildet, dass in der verdrehten oder verkippten Wartungsposition die Sprühdüsen und/oder die Spülarme der Geschirrspülmaschine für den Nutzer gut zugänglich sind.

Bevorzugt umfasst eine erfindungsgemäße Transport-Geschirrspülmaschine eine Beladezone und eine erste Spülzone, beispielsweise eine Vorspülzone, in der Sprühdüsen angeordnet sind, wobei die Transport-Geschirrspülmaschine und das Schmutzaustragsystem so ausgebildet und angeordnet sind, dass sich das Sammelblech innerhalb der ersten Spülzone oder der Vorspülzone und sich die Siebkassette außerhalb der ersten Spülzone oder der Vorspülzone, bevorzugt in einer Zulaufzone der Transport-Geschirrspülmaschine und/oder der Beladezone befindet. Wenn die Transport-Geschirrspülmaschine nur eine Spülzone und keine Vorspülzone umfasst, ist die Siebkassette bevorzugt außerhalb dieser Spülzone angeordnet.

Durch die besondere Lage der Siebkassette außerhalb der ersten Spülzone oder der Vorspülzone oder außerhalb einer Spülzone wird der Schmutz bzw. werden die Verschmutzungspartikel, welche in der Siebkassette gesammelt sind, nicht von der auftreffenden Spüllauge oder von auftreffendem Prozesswasser in der Spülzone oder der ersten Spülzone oder der Vorspülzone getroffen und dadurch zerschlagen. Dadurch wird das Prozesswasser nicht so schnell verunreinigt, und die Reinigungsleistung in der Spülzone wird verbessert.

Eine bevorzugte Ausführungsform einer Transport-Geschirrspülmaschine weist eine Reinigungszone, in der Sprühdüsen angeordnet sind, auf, wobei die Transport-Geschirrspülmaschine und das Schmutzaustragsystem so ausgebildet und angeordnet sind, dass sich das Sammelblech innerhalb der Reinigungszone und sich die Siebkassette außerhalb der Reinigungszone, bevorzugt in einer Zulaufzone der Transport-Geschirrspülmaschine, befindet. Auch bei einer solchen Ausführungsform werden die oben beschriebenen Vorteile auf besonders effektive Weise erzielt.

Bei einer besonders bevorzugten Ausführungsform umfasst die erfindungsgemäße Transport-Geschirrspülmaschine auch einen Tank, der mit einem Tankabdecksieb gegenüber einem Spülraum bzw. gegenüber dem verbleibenden Spülraum der Transport-Geschirrspülmaschine abgetrennt ist. Dadurch wird sichergestellt, dass auch Schmutzpartikel, die nicht durch das erfindungsgemäße Schmutzaustragsystem aufgefangen und abgeführt werden, nicht in den Tank und in den nachfolgenden Spülprozess gelangen.

Hierdurch wird insbesondere ein redundantes System realisiert, was insbesondere in den Fällen wichtig ist, in denen das Schmutzaustragsystem so ausgebildet ist, dass die Siebkassette abnehmbar ausgestattet ist und insbesondere so ausgestaltet ist, dass die Siebkassette auch während des Betriebes der Geschirrspülmaschine entnommen werden kann, um die gesammelten Verschmutzungen oder Verschmutzungspartikel zu entsorgen.

Die Erfindung und ihre Merkmale sowie ihre Vorteile werden anhand der nachfolgenden Figuren, die besondere Ausführungsformen darstellen, noch deutlicher:
- Fig. 1: zeigt schematisch eine Seitenansicht bzw. einen teilweisen Querschnitt einer Ausführungsform einer erfindungsgemäßen Transport-Geschirrspülmaschine mit einem Schmutzaustragsystem,
- Fig. 2: zeigt schematisch eine Draufsicht auf eine Ausführungsform eines Schmutzaustragsystems mit Teilen einer erfindungsgemäßen Transport-Geschirrspülmaschine,
- Fig. 3: zeigt schematisch eine perspektivische Ansicht einer Ausführungsform eines Schmutzaustragsystems mit Teilen einer erfindungsgemäßen Transport-Geschirrspülmaschine,
- Fig. 4: zeigt schematisch eine Seitenansicht bzw. einen teilweisen Querschnitt einer anderen Ausführungsform eines Schmutzaustragsystems mit Teilen einer erfindungsgemäßen Transport-Geschirrspülmaschine, wobei sich das Sammelblech in einer Betriebsposition befindet, und
- Fig. 5: zeigt schematisch eine Seitenansicht bzw. einen teilweisen Querschnitt der in Fig. 4 gezeigten Ausführungsform, wobei sich das Sammelblech in einer Wartungsposition befindet.

Fig. 1 zeigt schematisch Teile einer erfindungsgemäßen Transport-Geschirrspülmaschine 10, die einen Spülraum 12 aufweist und die einen Tank 700 umfasst, der mit einer flächigen Siebvorrichtung, hier einem Tankabdecksieb 710 abgedeckt ist. Zu reinigendes Spülgut 60 wird auf einem Transportband und in einer Transportebene 50 in Transportrichtung T durch die Transport-Geschirrspülmaschine 10 geführt.

In der Transport-Geschirrspülmaschine 10 ist ein Schmutzaustragsystem 100 vorgesehen, das ein Sammelblech 200, ein sich anschließendes Entwässerungsblech 400 und eine sich an das Entwässerungsblech 400 anschließende Siebkassette 600 umfasst. Die Transportebene 50 der Transport-Geschirrspülmaschine befindet sich oberhalb des Schmutzaustragsystems 100, wobei die Transportrichtung T in der schematischen Darstellung in Fig. 1 von links nach rechts verläuft.

Die Transport-Geschirrspülmaschine umfasst eine, hier nur schematisch dargestellte, Spülarmvorrichtung 110, die mehrere Spülarme 120 umfasst, die wiederum mehrere Sprühdüsen (122, siehe Fig. 2 und Fig. 3) umfasst. Wie gut in Fig. 1 ersichtlich ist, sind die Transport-Geschirrspülmaschine 10 und das Schmutzaustragsystem 100 so ausgebildet, dass sich das Sammelblech 200 oberhalb der Spülarmvorrichtung 110 und damit oberhalb einiger der Sprühdüsen 122 (siehe Fig. 2 und Fig. 3) befindet, während sich das Schmutzaustragsystem 100 vollständig unterhalb der Transportebene 50 befindet.

Einzelheiten und Details der Ausführungsformen des erfindungsgemäßen Schmutzaustragsystems 100 sind insbesondere den Fig. 2 und 3 zu entnehmen:
Das Schmutzaustragsystem 100 umfasst ein Sammelblech 200, das mit Aussparungen 240 versehen ist, die so angeordnet sind, dass eine Reinigungsflüssigkeit, die von Sprühdüsen 122, die an Spülarmen 120 angeordnet sind, abgeben wird, durch diese Aussparungen 240 auf das zu reinigende Spülgut 60 abgegeben werden kann.

Die in dieser Ausführungsform gezeigte Reinigungsvorrichtung 100 umfasst insgesamt drei Spülarme 120, die länglich ausgebildet und parallel zueinander angeordnet sind, wobei jeder Spülarm 120 jeweils sechs Sprühdüsen 122 umfasst. Natürlich können bei anderen Ausführungsformen auch eine unterschiedliche Anzahl von Sprühdüsen auf den Spülarmen angeordnet sein, auch ist es möglich, dass unterschiedliche Spülarme mit einer unterschiedlichen Anzahl von Sprühdüsen auf den jeweiligen Spülarmen vorgesehen sind.

Das Sammelblech 200 ist bei dieser Ausführungsform so ausgebildet, dass es zwei der drei Spülarme 120 abdeckt. Bei den gezeigten Spülarmen handelt es sich um untere Spülarme, obere Spülarme der Geschirrspülmaschine, die oberhalb der Transportebene angeordnet sind, sind hier nicht dargestellt. Das Sammelblech 200 weist daher insgesamt zwölf Aussparungen 240 auf, die bei dieser Ausführungsform kreisförmig ausgebildet sind.

Wie insbesondere in Fig. 3 gut ersichtlich, sind je zwei nebeneinander liegende Aussparungen 240 von einer länglichen Erhöhung 242 umgeben, die einen Schutz für die Sprühdüsen 122 der Spülarme 120 bieten. Dieser Düsenschutz verhindert insbesondere, dass Flüssigkeit, die entlang der Sammelblech 200 läuft, durch die Aussparungen 240 nach unten und gegebenenfalls auf die Düsen 122 läuft.

Bei der in Fig. 2 gezeigten Ausführungsform umfasst das Sammelblech 200 parallel angeordnete, längliche, gelochte Bereiche 260, wobei jeweils ein gelochter Bereich 260 zwischen zwei Erhöhungen 242 angeordnet ist. Durch diese gelochten Bereiche 260 kann bereits eine erste Entwässerung der Verschmutzungspartikel, die auf dem Sammelblech aufgefangen werden, stattfinden, sodass ein Teil der Prozessflüssigkeit bereits zu einem sehr frühen Zeitpunkt wieder dem Kreislaufsystem zugeführt werden kann.

Fig. 3 zeigt eine perspektivische Ansicht einer Ausführungsform eines erfindungsgemäßen Schmutzaustragsystems. Bei der in Fig. 3 gezeigten Ausführungsform umfasst das Sammelblech 200 ebenfalls gelochte Bereiche, wie es in der in Fig. 2 gezeigten Ausführungsform dargestellt ist. Bei einer anderen, nicht separat dargestellten Ausführungsform ist es jedoch auch möglich, dass das Sammelblech keine gelochten Bereiche aufweist. Bei einer solchen geänderten Ausführungsform wird insbesondere sichergestellt, dass auch keine kleinen Teile von Verschmutzungspartikeln, die von dem Sammelblech aufgefangen werden, gegebenenfalls durch Lochungen in den weiteren Bereich des Spülraums abgegeben werden.

An das Sammelblech 200 schließt sich, in Richtung entgegen der Transportrichtung T, ein Entwässerungsblech 400 an, das eine Vielzahl von gelochten Bereichen 460 aufweist, die durch nicht gelochte Bereichen 470 voneinander getrennt sind. Sowohl die gelochten Bereiche 460 als auch die nicht gelochten Bereiche 470 sind in Form länglicher Rechtecke ausgebildet.

Wie insbesondere in Fig. 2 und in Fig. 3 ersichtlich, ist zwischen dem Sammelblech 200 und dem Entwässerungsblech 400 ein Überleitungssteg 300 vorgesehen, der sich über die gesamte Breite des Sammelblech 200 erstreckt. Bei dieser Ausführungsform ist der Überleitungssteg 300 integral mit dem Sammelblech 200 ausgebildet, bei einer anderen Ausführungsform ist es jedoch auch möglich, dass der Überleitungssteg 300 als eigenständiges Element zwischen Sammelblech 200 und Entwässerungsblech 400 angeordnet ist.

Das Entwässerungsblech 400 ist mit Seitenwänden 422 versehen, die sich über die gesamte Länge des Entwässerungsblechs 400 erstrecken. Ferner umfasst das Entwässerungsblech 400 an seinem der Siebkassette zugewandten Ende eine Erhebung 480. Diese als Wehr dienende Erhebung 480 erstreckt sich über die gesamte Breite des Entwässerungsblechs 400.

Das Entwässerungsblech 400 und die Siebkassette 600 überlappen sich teilweise in Transportrichtung T, wie insbesondere in Fig. 2 deutlich ersichtlich ist.

Die Siebkassette 600 umfasst umlaufende Seitenwände 620 und einen Siebboden 610, dessen Fläche im Wesentlichen vollständig mit Lochungen zum Entwässern ausgebildet ist.

Wie insbesondere in Fig. 1 ersichtlich ist, befindet sich die Siebkassette 600 vollständig außerhalb der Reinigungszone R.

Wie gut in Fig. 3 ersichtlich ist, umfasst eine der Seitenwände 620 Langlöcher 626, durch die ebenfalls eine Entwässerung möglich ist, wobei diese Langlöcher 626 insbesondere eine Notlaufeigenschaft sicherstellen, falls die Lochungen im Siebboden 610 der Siebkassette 600 verstopft sein sollten.

Fig. 4 und Fig. 5 zeigen schematisch eine Seitenansicht bzw. einen teilweisen Querschnitt einer anderen Ausführungsform eines erfindungsgemäßen Schmutzaustragsystems mit Teilen einer erfindungsgemäßen Transport-Geschirrspülmaschine. Ähnliche oder identische Bauteile sind mit gleichen Bezugszeichen versehen, und zur Vermeidung von Wiederholungen wird auf die Beschreibung der in den Fig. 1 bis 3 dargestellten Ausführungsformen verwiesen.

Auch diese Ausführungsform des Schmutzaustragsystems umfasst ein Sammelblech 200, ein Entwässerungsblech 400 und eine Siebkassette 600. Die zugehörige Transport-Geschirrspülmaschine umfasst bei dieser Ausführungsform fünf parallel angeordnete (untere) Spülarme 120. Das Sammelblech 200 ist dabei so ausgebildet, dass es im Wesentlichen oberhalb von zwei der insgesamt fünf Spülarmen 120 angeordnet ist, während die verbleibenden drei Spülarme 120 im Wesentlichen nicht von dem Sammelblech 200 abgedeckt werden.

Wie ebenfalls in Fig. 4 und in Fig. 5 gut ersichtlich ist, umfasst das Entwässerungsblech 400 auf seiner Oberseite und an seinem der Siebkassette 600 zugewandten Ende eine Erhebung 480, die sich über die gesamte Breite des Entwässerungsblech 400 in einer Richtung senkrecht zur Transportrichtung erstreckt. Diese Erhebung 480 dient als Wehr und sorgt für einen geregelten und kontrollierten Überlauf der Flüssigkeit vom Entwässerungsblech auf die Siebkassette, wie es oben beschrieben worden ist. Die Erhebung 480 weist bei dieser Ausführungsform eine gekrümmte Oberfläche auf, in abfallender Neigungsrichtung, in Fig. 4 von rechts nach links, erst ansteigend und dann, in Richtung auf die Siebkassette 600, abfallend ausgebildet.

Ferner ist bei dieser Ausführungsform das Sammelblech 200 so ausgebildet, dass es relativ zu anderen Bauteilen des Schmutzaustragsystems von einer Betriebsposition, wie sie in Fig. 4 gezeigt ist, in eine Wartungsposition gebracht werden kann, wie es in Fig. 5 gezeigt ist. Hierzu umfasst das Schmutzaustragsystem eine Scharniervorrichtung 270, um die das Sammelblech gedreht bzw. nach oben verkippt werden kann, wie in Fig. 4 durch den Pfeil K dargestellt.

Befindet sich das Sammelblech 200 in seiner nach oben gedrehten bzw. verkippten Wartungsposition, wie in Fig. 5 gezeigt ist, sind auch die in der Betriebsposition ansonsten abgedeckten Spülarme 120 für einen Benutzer sehr gut zugänglich, um beispielsweise Wartungsarbeiten oder auch eine Reinigung oder einen Austausch von Teilen, beispielsweise einen Austausch von einzelnen Sprühdüsen, vorzunehmen.

Die in der Beschreibung und in den Figuren dargestellten Merkmale können sowohl einzeln als auch in beliebiger Kombination für die Realisierung der Erfindung wesentlich sein.

## Patentansprüche

1. Transport-Geschirrspülmaschine (10) mit einem Schmutzaustragsystem (100) und mit Sprühdüsen (122) zur Abgabe von Reinigungsflüssigkeit, wobei das Schmutzaustragsystem (100) ein Sammelblech (200), ein Entwässerungsblech (400) und eine Siebkassette (600) umfasst, wobei das Schmutzaustragsystem (100) so ausgebildet ist, dass sich das Schmutzaustragsystem (100) beim Einsatz in der Transport-Geschirrspülmaschine (10) unterhalb einer Transportebene (50) der Transport-Geschirrspülmaschine (10) für das zu reinigende Spülgut befindet, wobei das Sammelblech (200) mehrere Aussparungen (240) umfasst,
wobei sowohl das Sammelblech (200) als auch das Entwässerungsblech (400) in einer Richtung entgegen einer Transportrichtung (T) der Transport-Geschirrspülmaschine (10) jeweils um einen vorbestimmten Winkel abfallend geneigt sind, sodass eine Flüssigkeit, die auf das Sammelblech (200) und/oder das Entwässerungsblech (400) gelangt, aufgrund der Schwerkraft in eine Richtung entgegen der Transportrichtung (T) abgeführt wird und Schmutzpartikel in die Siebkassette (600) mitnimmt,
wobei das Entwässerungsblech (400) ein oder mehrere gelochte Bereiche (460) mit Lochungen aufweist, und
wobei die Siebkassette (600) Seitenwände (620) und einen Boden (610) mit Lochungen aufweist, und **dadurch gekennzeichnet, dass** das Schmutzaustragsystem (100) so ausgebildet ist, dass sich zumindest das Sammelblech (200) oberhalb zumindest einiger der Sprühdüsen (122) befindet, und dass die mehreren Aussparungen (240) des Sammelblechs (200) so angeordnet sind, dass Reinigungsflüssigkeit von den Sprühdüsen (122) durch diese Aussparungen (240) abgegeben werden kann.

2. Transport-Geschirrspülmaschine (10) nach Anspruch 1, **dadurch gekennzeichnet, dass** sich das Sammelblech (200) und das Entwässerungsblech (400) in Transportrichtung (T) teilweise überlappen und/oder dass sich das Entwässerungsblech (400) und die Siebkassette (600) in Transportrichtung (T) teilweise überlappen.

3. Transport-Geschirrspülmaschine (10) nach Anspruch 1 oder 2, **dadurch gekennzeichnet, dass** die Siebkassette (600) lösbar und/oder abnehmbar an dem Entwässerungsblech (400) und/oder an Führungen der Transport-Geschirrspülmaschine befestigbar ist.

4. Transport-Geschirrspülmaschine (10) nach einem der vorhergehenden Ansprüche, **dadurch gekennzeichnet, dass** die Aussparungen (240) in dem Sammelblech (200) kreisförmig oder im Wesentlichen kreisförmig oder in Form eines Oval oder in Form einer Ellipse oder in rechteckiger Form ausgebildet sind und/oder
**dadurch gekennzeichnet, dass** die Aussparungen (240) in dem Sammelblech (200) konisch zulaufend ausgebildet sind, so dass die Aussparungen (240) an einer Oberseite des Sammelblechs (200) eine größere Fläche aufweisen als die Aussparungen (240) an einer Unterseite des Sammelblechs (200), oder zylindrisch ausgebildet sind
und/oder
**dadurch gekennzeichnet, dass** an der Oberseite des Sammelblechs (200) und um die Aussparungen (240) herum Erhöhungen oder Vorsprünge (242) vorgesehen sind, die sich über die Oberfläche des Sammelblechs (200) erstrecken.

5. Transport-Geschirrspülmaschine (10) nach einem der vorhergehenden Ansprüche, **dadurch gekennzeichnet, dass** das Sammelblech (200) an seinem dem Entwässerungsblech (400) abgewandten Ende eine Rückwand und/oder an seinen beiden Seiten jeweils Seitenwände umfasst, die sich bevorzugt über die gesamte Breite des dem Entwässerungsblech (400) abgewandten Ende bzw. sich bevorzugt über die gesamte Länge der Seiten des Sammelblechs (200) erstrecken.

6. Transport-Geschirrspülmaschine (10) nach einem der vorhergehenden Ansprüche, **dadurch gekennzeichnet, dass** das Entwässerungsblech (400) in einer Richtung senkrecht zur Transportrichtung breiter ist als das Sammelblech (200).

7. Transport-Geschirrspülmaschine (10) nach einem der vorhergehenden Ansprüche, **dadurch gekennzeichnet, dass** das Entwässerungsblech (400) auf seiner Oberseite und an seinem der Siebkassette (600) zugewandten Ende eine Erhebung (480) aufweist, die sich über die gesamte Breite des Entwässerungsblechs (400) in einer Richtung senkrecht zur Transportrichtung erstreckt,
bevorzugt ferner **dadurch gekennzeichnet, dass**
die Erhebung (480) in einer Querschnittsrichtung senkrecht zur Ebene des Entwässerungsblechs (400) und in Transportrichtung eine gekrümmte, eine bogenförmige oder eine kreisförmige Oberfläche aufweist.

8. Transport-Geschirrspülmaschine (10) nach einem der vorhergehenden Ansprüche, **dadurch gekennzeichnet, dass** das Entwässerungsblech (400) an seinem dem Sammelblech (200) zugewandten Ende eine Rückwand und/oder einen Überleitungssteg (300) und/oder an seinen beiden Seiten jeweils Seitenwände (422), die sich bevorzugt über die gesamte Länge der Seiten des Sammelblechs (200) erstrecken, umfasst,
und/oder
**dadurch gekennzeichnet, dass** das Sammelblech (200) und das Entwässerungsblech (400) um den gleichen vorbestimmten Winkel geneigt sind.

9. Transport-Geschirrspülmaschine (10) nach einem der vorhergehenden Ansprüche, **dadurch gekennzeichnet, dass** das Entwässerungsblech (400) gelochte Bereiche (460) und nicht gelochte Bereiche (470) umfasst.

10. Transport-Geschirrspülmaschine (10) nach Anspruch 9, **dadurch gekennzeichnet, dass** die gelochten Bereiche (460) und die nicht gelochten Bereiche (470) rechteckig oder im wesentlichen rechteckig ausgebildet sind, bevorzugt mit Seitenkanten, die in einer Richtung parallel zur Transportrichtung (T) länger sind als quer zur Transportrichtung (T), und, in einer Richtung quer zur Transportrichtung (T), abwechselnd angeordnet sind.

11. Transport-Geschirrspülmaschine (10) nach Anspruch 9 oder 10, **dadurch gekennzeichnet, dass** die nicht gelochten Bereiche (470) in einer Richtung quer zur Transportrichtung (T) schmaler ausgeführt sind als die gelochten Bereiche (460).

12. Transport-Geschirrspülmaschine (10) nach einem der vorhergehenden Ansprüche, **dadurch gekennzeichnet, dass** die Siebkassette (600) an allen Seiten Seitenwände (620) umfasst, die sich über eine vorbestimmte Höhe über den Boden (610) erstrecken,
und/oder
**dadurch gekennzeichnet, dass** zumindest eine der Seitenwände (620) der Siebkassette (600) Lochungen (626), bevorzugt Langlöcher, aufweist,
und/oder
**dadurch gekennzeichnet, dass** der Boden der Siebkassette (600) Lochungen aufweist, deren Größe bevorzugt der Größe der Lochungen in dem gelochten Bereich (470) des Entwässerungsblechs (400) entsprechen.

13. Transport-Geschirrspülmaschine (10) nach einem der vorhergehenden Ansprüche, **dadurch gekennzeichnet, dass** das Schmutzaustragsystem so ausgebildet ist, dass das Sammelblech (200) von einer Betriebsposition in eine Wartungsposition gebracht werden kann, wobei das Sammelblech (200) bevorzugt ein Scharnier umfasst, um das das Sammelblech (200) von der Betriebsposition in die Wartungsposition gedreht oder verkippt werden kann.

14. Transport-Geschirrspülmaschine (10) nach einem der vorhergehenden Ansprüche
mit einer Beladezone und einer ersten Spülzone, bevorzugt einer Vorspülzone, in der Sprühdüsen (122) angeordnet sind, wobei die Transport-Geschirrspülmaschine und das Schmutzaustragsystem (100) so ausgebildet und angeordnet sind, dass sich das Sammelblech (200) innerhalb der ersten Spülzone und sich die Siebkassette (600) außerhalb der ersten Spülzone und bevorzugt in einer Zulaufzone der Transport-Geschirrspülmaschine und/oder in der Beladezone befindet,
oder
mit einer Reinigungszone (R), in der Sprühdüsen (122) angeordnet sind, wobei die Transport-Geschirrspülmaschine (10) und das Schmutzaustragsystem so ausgebildet und angeordnet sind, dass sich das Sammelblech (200) innerhalb der Reinigungszone (R) und sich die Siebkassette (600) außerhalb der Reinigungszone (R) und bevorzugt in einer Zulaufzone der Transport-Geschirrspülmaschine (10) befindet.

15. Transport-Geschirrspülmaschine nach einem der vorhergehenden Ansprüche, **dadurch gekennzeichnet, dass** sie einen Tank (700) umfasst, der mit einem Tankabdecksieb (710) gegenüber einem Spülraum (12) der Transport-Geschirrspülmaschine (10) abgedeckt ist.

## Claims

1. Transport dishwasher (10) with a dirt-discharge system (100) and with spray nozzles (122) for dispensing cleaning liquid, the dirt-discharge system (100) comprising a collection tray (200), a drainage plate (400), and a sieve cassette (600), the dirt-discharge system (100) being designed such that, when used in a transport dishwasher (10), the dirt-discharge system (100) is located underneath a transport plane (50) of the transport dishwasher (100) for the items to be washed, the collection tray (200) comprising multiple recesses (240), both the collection tray (200) and also the drainage plate (400) being respectively inclined to slope at a predetermined angle in a direction opposite to a transport direction (T) of the transport dishwasher (10), so that a liquid, which arrives at the collection tray (200) and/or at the drainage plate (400), is discharged due to gravity in a direction opposite the transport direction (T) and takes the dirt particles with it into the sieve cassette (600), the drainage plate (400) having one or multiple perforated areas (460) with perforations, and the sieve cassette (600) having side walls (620) and a bottom (610) with perforations, and **characterized in that** the dirt-discharge system (100) is designed such that at least the collection tray (200) is located above at least some of the spray nozzles (122), and that the multiple recesses (240) of the collection tray (200) are arranged such that the cleaning liquid can be dispensed by the spray nozzles (122) through these recesses (240).

2. Transport dishwasher (10) according to claim 1, **characterized in that** the collection tray (200) and the drainage plate (400) partially overlap in the transport direction (T) and/or that the drainage plate (400) and the sieve cassette (600) partially overlap in the transport direction (T).

3. Transport dishwasher (10) according to claim 1 or 2, **characterized in that** the sieve cassette (600) can be detachably and/or removably attached on the drainage plate (400) and/or on guides of the transport dishwasher.

4. Transport dishwasher (10) according to one of the preceding claims, **characterized in that** the recesses (240) in the collection tray (200) are designed as circular or substantially circular or in the shape of an oval or in the shape of an ellipse or in a rectangular shape,
and/or
**characterized in that** the recesses (240) in the collection tray (200) are designed as conically tapering, so that the recesses (240) have a larger surface area at an upper side of the collection tray (200) than the recesses (240) have at a lower side of the collection tray (200), or are designed as cylindrical,
and/or
**characterized in that** elevations or projections (242), which are provided on the upper side of the collection tray (200) and around the recesses (240), extend past the surface of the collection tray (200).

5. Transport dishwasher (10) according to one of the preceding claims, **characterized in that** the collection tray (200) comprises a rear wall at its end facing away from the drainage plate (400) and/or side walls on both respective sides, which preferably extend across the entire width of the end facing away from the drainage plate (400) or preferably extend across the entire length of the sides of the collection tray (200).

6. Transport dishwasher (10) according to one of the preceding claims, **characterized in that** the drainage plate (400) is wider than the collection tray (200) in a direction perpendicular to the transport direction.

7. Transport dishwasher (10) according to one of the preceding claims, **characterized in that** drainage plate (400) has, on its upper side and at its end facing the sieve cassette (600), an elevation (480) which extends across the entire width of the drainage plate (400) in a direction perpendicular to the transport direction,
further preferably **characterized in that**
the elevation (480) has a curved, an arch-shaped, or a circular surface in a cross-sectional direction, perpendicular to the plane of the drainage plate (400), and in the transport direction.

8. Transport dishwasher (10) according to one of the preceding claims, **characterized in that** the drainage plate (400) comprises, on its end facing the collection tray (200), a rear wall and/or a transfer web (300), and/or side walls (422), which preferably extend across the entire length of the sides of the collection tray (200), on its two respective sides,
and/or
**characterized in that** the collection tray (200) and the drainage plate (400) are inclined at the same, predetermined angle.

9. Transport dishwasher (10) according to one of the preceding claims, **characterized in that** the drainage plate (400) comprises perforated areas (460) and non-perforated areas (470) .

10. Transport dishwasher (10) according to claim 9, **characterized in that** the perforated areas (460) and the non-perforated areas (470) are designed as rectangular or substantially rectangular, preferably with side edges which are longer in a direction parallel to the transport direction (T) than transverse to the transport direction (T), and which are arranged alternating in a direction transverse to the transport direction (T).

11. Transport dishwasher (10) according to claim 9 or 10, **characterized in that** the non-perforated areas (470) are designed as narrower than the perforated areas (460) in a direction transverse to the transport direction (T).

12. Transport dishwasher (10) according to one of the preceding claims, **characterized in that** the sieve cassette (600) comprises side walls (620) on all sides extending at a predetermined height over the bottom (610),
and/or
**characterized in that** at least one of the side walls (620) of the sieve cassette (600) has perforations (626), preferably elongated perforations,
and/or
**characterized in that** the bottom of the sieve cassette (600) has perforations, whose size preferably corresponds to the size of the perforations in the perforated area (470) of the drainage plate (400).

13. Transport dishwasher (10) according to one of the preceding claims, **characterized in that** the dirt-discharge system is designed such that the collection tray (200) can be moved from an operating position into a maintenance position, the collection tray (200) preferably comprising a hinge, about which the collection tray (200) may be rotated or pivoted from the operating position into the maintenance position.

14. Transport dishwasher (10) according to one of the preceding claims, with a loading zone and a first wash zone, preferably a pre-wash zone, in which spray nozzles (122) are arranged, the transport dishwasher and the dirt-discharge system (100) being designed and arranged such that the collection tray (200) is located within the first wash zone and the sieve cassette (600) is located outside of the first wash zone and is preferably located in an infeed zone of the transport dishwasher and/or in the loading zone,
or
with a cleaning zone (R), in which spray nozzles (122) are arranged, the transport dishwasher (10) and the dirt-discharge system being designed and arranged such that the collection tray (200) is located within the cleaning zone (R) and the sieve cassette (600) is located outside of the cleaning zone (R) and is preferably located in an infeed zone of the transport dishwasher (10).

15. Transport dishwasher (10) according to one of the preceding claims, **characterized in that** it comprises a tank (700) which is covered with respect to a washing compartment (12) of the transport dishwasher (10) by a tank cover sieve (710).

## Revendications

1. Lave-vaisselle à avancement automatique (10) avec un système d'évacuation des saletés (100) et avec des buses de pulvérisation (122) pour la distribution d'un liquide de nettoyage, dans lequel le système d'évacuation des saletés (100) comprend une tôle collectrice (200), une tôle d'égouttage (400) et une cartouche filtrante (600), dans lequel le système d'évacuation des saletés (100) est conçu de sorte que le système d'évacuation des saletés (100) se trouve, lors de son utilisation dans le lave-vaisselle à avancement automatique (10), en dessous d'un niveau de transport (50) du lave-vaisselle à avancement automatique (10) pour la vaisselle à laver,
dans lequel la tôle collectrice (200) comprend une pluralité d'évidements (240),
dans lequel aussi bien la tôle collectrice (200) que la tôle d'égouttage (400) sont inclinées, dans une direction opposée à une direction de transport (T) du lave-vaisselle à avancement automatique (10), respectivement d'un angle prédéterminé en descendant, de sorte qu'un liquide qui arrive sur la tôle collectrice (200) et/ou la tôle d'égouttage (400) est évacué, sous l'effet de la gravité, dans une direction opposée à la direction de transport (T) et entraîne avec lui les particules de saletés vers la cartouche filtrante (600),
dans lequel la tôle d'égouttage (400) comprend une ou plusieurs parties perforées (460) avec des perforations et
dans lequel la cartouche filtrante (600) présente des parois latérales (620) et un fond (610) avec des perforations
et **caractérisé en ce que** le système d'évacuation des saletés (100) est conçu de sorte qu'au moins la tôle collectrice (200) se trouve au-dessus d'au moins certaines des buses de pulvérisation (122) et de sorte que les plusieurs évidements (240) de la tôle collectrice (200) sont disposées de sorte que le liquide de nettoyage peut être distribué par les buses de pulvérisation (122) à travers ces évidements (240).

2. Lave-vaisselle à avancement automatique (10) selon la revendication 1, **caractérisé en ce que** la tôle collectrice (200) et la tôle d'égouttage (400) se superposent partiellement dans la direction de transport (T) et/ou la tôle d'égouttage (400) et la cartouche filtrante (600) se superposent partiellement dans la direction de transport (T).

3. Lave-vaisselle à avancement automatique (10) selon la revendication 1 ou 2, **caractérisé en ce que** la cartouche filtrante (600) peut être fixée de manière détachable et/ou amovible à la tôle d'égouttage (400) et/ou à des guidages du lave-vaisselle à avancement automatique.

4. Lave-vaisselle à avancement automatique (10) selon l'une des revendications précédentes, **caractérisé en ce que** les évidements (240) dans la tôle collectrice (200) sont réalisés de manière circulaire et de manière globalement circulaire ou sous la forme d'un ovale ou sous la forme d'une ellipse ou sous une forme rectangulaire
et/ou
**caractérisé en ce que** les évidements (240) dans la tôle collectrice (200) sont réalisées de manière conique convergente, de sorte que les évidements (240) présentent, sur une face supérieure de la tôle collectrice (200), une surface plus grande que les évidements (240) sur une face inférieure de la tôle collectrice (200), ou sont réalisés avec une forme cylindrique,
et/ou
**caractérisé en ce que**, sur la face supérieure de la tôle collectrice (200) et autour des évidements (240), sont prévus des bossages ou des saillies (242) qui s'étendent sur la surface de la tôle collectrice (200).

5. Lave-vaisselle à avancement automatique (10) selon l'une des revendications précédentes, **caractérisé en ce que** la tôle collectrice (200) comprend, à son extrémité opposée à la tôle d'égouttage (400), une paroi arrière et/ou respectivement sur ses deux faces, des parois latérales qui s'étendent, de préférence, sur toute la largeur de l'extrémité opposée à la tôle d'égouttage (400) ou s'étendent, de préférence, sur toute la longueur des faces de la tôle collectrice (200).

6. Lave-vaisselle à avancement automatique (10) selon l'une des revendications précédentes, **caractérisé en ce que** la tôle d'égouttage (400) est, dans une direction perpendiculaire à la direction de transport, plus large que la tôle collectrice (200).

7. Lave-vaisselle à avancement automatique (10) selon l'une des revendications précédentes, **caractérisé en ce que** la tôle d'égouttage (400) présente, sur sa face supérieure et au niveau de son extrémité orientée vers la cartouche filtrante (600), un bossage (480) qui s'étend sur toute la largeur de la tôle d'égouttage (400) dans une direction perpendiculaire à la direction de transport,
de préférence, en outre, **caractérisé en ce que**
le bossage (480) présente, dans une direction de section transversale perpendiculaire au plan de la tôle d'égouttage (400) et dans la direction de transport, une surface incurvée, en forme d'arc de cercle ou circulaire.

8. Lave-vaisselle à avancement automatique (10) selon l'une des revendications précédentes, **caractérisé en ce que** la tôle d'égouttage (400), au niveau de son extrémité orientée vers la tôle collectrice (200), une paroi arrière et/ou une nervure de déviation (300) et/ou, sur ses deux faces respectivement des parois latérales (422) qui s'étendent de préférence sur toute la longueur des faces de la tôle collectrice (200),
et/ou
**caractérisé en ce que** la tôle collectrice (200) et la tôle d'égouttage (400) sont inclinées du même angle prédéterminé.

9. Lave-vaisselle à avancement automatique (10) selon l'une des revendications précédentes, **caractérisé en ce que** la tôle d'égouttage (400) comprend des parties perforées (460) et des parties non perforées (470).

10. Lave-vaisselle à avancement automatique (10) selon la revendication 9, **caractérisé en ce que** les parties perforées (460) et les parties non perforées (470) sont réalisées sous une forme rectangulaire ou sous une forme globalement rectangulaire, de préférence avec des arêtes latérales qui sont plus longues, dans une direction parallèle à la direction de transport (T), que dans une direction transversale par rapport à la direction de transport (T) et sont disposées de manière alternée dans une direction transversale par rapport à la direction de transport (T).

11. Lave-vaisselle à avancement automatique (10) selon la revendication 9 ou 10, **caractérisé en ce que** les parties non perforées (470) sont plus étroites, dans une direction transversale par rapport à la direction de transport (T), que les parties perforées (460).

12. Lave-vaisselle à avancement automatique (10) selon l'une des revendications précédentes, **caractérisé en ce que** la cartouche filtrante (600) comprend sur toutes les faces des parois latérales (620) qui s'étendent sur une hauteur prédéterminée au-dessus du fond (610),
et/ou
**caractérisé en ce qu'**au moins une des parois latérales (620) de la cartouche filtrante (600) présente des perforations (626), de préférence des trous oblongs,
et/ou
**caractérisé en ce que** le fond de la cartouche filtrante (600) présente des perforations dont la taille correspond à la taille des perforations dans la partie perforée (470) de la tôle d'égouttage (400).

13. Lave-vaisselle à avancement automatique (10) selon l'une des revendications précédentes, **caractérisé en ce que** le système d'évacuation des saletés est conçu de sorte que la tôle collectrice (200) peut être amenée d'une position de fonctionnement vers une position de maintenance, dans lequel la tôle collectrice (200) comprend de préférence une charnière afin que la tôle collectrice (200) puisse être tournée ou basculée de la position de fonctionnement vers la position de maintenance.

14. Lave-vaisselle à avancement automatique (10) selon l'une des revendications précédentes,
avec une zone de chargement et une première zone de rinçage, de préférence une zone de pré-rinçage, dans laquelle sont disposées des buses de pulvérisation (122), dans lequel le lave-vaisselle à avancement automatique et le système d'évacuation des saletés (100) sont conçus et disposés de sorte que la tôle collectrice (200) se trouve à l'intérieur de la première zone de rinçage et la cartouche filtrante (600) se trouve à l'extérieur de la première zone de rinçage et de préférence dans une zone d'alimentation du lave-vaisselle à avancement automatique et/ou dans la zone de chargement,
ou
avec une zone de nettoyage (R), dans laquelle sont disposées des buses de pulvérisation (122), dans lequel le lave-vaisselle à avancement automatique (10) et le système d'évacuation des saletés sont conçus et disposés de sorte que la tôle collectrice (200) se trouve à l'intérieur de la zone de nettoyage (R) et la cartouche filtrante (600) se trouve à l'extérieur de la zone de nettoyage (R) et de préférence dans une zone d'alimentation du lave-vaisselle à avancement automatique (10).

15. Lave-vaisselle à avancement automatique (10) selon l'une des revendications précédentes, qui comprend un réservoir (700) qui est recouvert avec un filtre de recouvrement de réservoir (710) par rapport à un compartiment de rinçage (12) du lave-vaisselle à avancement automatique (10).
